# EUROPÄISCHE PATENTSCHRIFT

(11) **EP 2 171 147 B1**
(45) Veröffentlichungstag und Bekanntmachung des Hinweises auf die Patenterteilung: **21.01.2015**
(21) Anmeldenummer: 08786004.5
(22) Anmeldetag: 09.07.2008
(51) Int. Cl.: D06F 35/00, D06F 39/06

(54) **VERFAHREN ZUR STEUERUNG DER SCHAUMERZEUGUNG IN EINER WASCHMASCHINE SOWIE HIERZU GEEIGNETE WASCHMASCHINE**
METHOD FOR CONTROLLING THE GENERATION OF SUDS IN A WASHING MACHINE AND A WASHING MACHINE SUITABLE THEREFOR
PROCEDE DE REGULATION DE LA PRODUCTION DE MOUSSE DANS UN LAVE-LINGE, ET LAVE-LINGE A CET EFFET

(30) Priorität: 18.07.2007 DE 102007033492
(43) Veröffentlichungstag der Anmeldung: 07.04.2010
(73) Patentinhaber: BSH Bosch und Siemens Hausgeräte GmbH, 81739 München (DE)
(72) Erfinder: MOSCHÜTZ, Harald, 14979 Grossbeeren (DE)
(86) Internationale Anmeldenummer: PCT/EP2008/058897
(87) Internationale Veröffentlichungsnummer: WO 2009/010432

(56) Entgegenhaltungen:
- EP-A- 0 268 155
- EP-A- 0 278 239
- WO-A-2007/074037
- DE-A1- 4 104 151
- DE-A1- 10 234 472
- DE-A1- 19 606 769

## Beschreibung

Die Erfindung betrifft ein Verfahren zur Steuerung der Schaumerzeugung, insbesondere bei einer Behandlung von Wäsche mit Schaum, in einer programmgesteuerten Waschmaschine sowie eine zur Durchführung dieses Verfahrens besonders geeignete Waschmaschine.

Bei bekannten Waschverfahren wird die zu waschende Wäsche nur noch mit einer Menge an Wasser bzw. Waschlauge, auch als "Flotte" bezeichnet, behandelt, die ausreicht, dass die zu waschende Wäsche mit Wasser gesättigt ist und eine minimale freie Flotte, im Allgemeinen 2 bis 3 Liter, einen Stoffaustausch zwischen der Heizung zur Erwärmung der Waschlauge und der Wäsche ermöglicht. Die freie Flotte entspricht demjenigen Rest der Waschlauge, der nicht von der Wäsche gebunden wird und somit als Flüssigkeit vorliegt. Die entsprechende Bemessung der Wassermenge oder Flotte wird durch geeignete Verfahren zur Regelung des Wasserstands in der Trommel und die Anpassung der Wassermenge an das Saugvermögen der Wäsche sichergestellt. Die freie Flotte ergibt sich nach Abzug der in der Wäsche gebundenen Wassermenge von der in die Waschmaschine eingefüllten Wassermenge. Baumwollgewebe bindet etwa 200 % seines Eigengewichts, so dass eine Beladungsmenge von 6 kg Baumwollgewebe ungefähr 12 Liter Wasser bindet.

Der Energieverbrauch einer Waschmaschine wird im Wesentlichen durch die für die Erwärmung des Wassers benötigte Energie bestimmt. Eine Verringerung der Wassermenge in der Waschmaschine wäre daher wünschenswert, insbesondere eine Verringerung der Menge an freier Flotte. Jedoch muss die freie Flotte den Wärmetransport von der Heizung in die Wäsche gewährleisten. Eine Reduzierung der Flotte und damit eine Verringerung des Energieverbrauches sind somit nur schwer zu erreichen.

Eine Alternative zu diesem bekannten Waschverfahren ist das Waschen mit Schaum, der durch Eintrag von mechanischer Energie in eine Wachlauge erzeugt werden kann. Der Schaum übernimmt hierbei die Erwärmung und Reinigung von zu reinigender Wäsche.

Um einen ausreichenden Energietransport von einer Heizeinrichtung in einer Waschmaschine in die Wäsche zu gewährleisten, ist eine ausreichende Schaumentwicklung notwendig. Aufgrund der geringeren Wärmekapazität von Schaum verglichen mit der Wärmekapazität einer Waschlauge würde ansonsten die Gefahr einer Überhitzung der Heizeinrichtung bestehen. Ist die Schaumentwicklung jedoch zu stark, besteht die Gefahr eines Austritts des Schaums aus der Waschmaschine, insbesondere deren Einspülschale. Darüber hinaus ist zu beachten, dass die Entwicklung von Schaum von einer großen Zahl von Parametern abhängt. Einige der Parameter können von einer programmgesteuerten Waschmaschine durch eine entsprechende Gestaltung der entsprechenden Waschprogramme beeinflusst werden (beispielsweise Temperatur, Wassermenge, Drehzahl der Trommel). Art und Menge der Wäsche sowie der Waschmittel (Tenside und weitere Stoffe) sowie Wasserhärte und Verschmutzungsgrad der Wäsche sind dagegen von einer Waschmaschine nicht beeinflussbar und sind von Anwendungsfall zu Anwendungsfall unvorhersehbaren Schwankungen unterworfen.

In der DE 43 34 969 A1 ist eine Einrichtung zur Zerstörung von Waschmittelschaum in einer Waschmaschine mit einer drehbaren Trommel in einem Laugenbehälter beschrieben, die eine Vorrichtung zur Erzeugung von Heißluft aufweist, welche durch eine Zuleitung in der Laugenbehälterwand zwischen den Laugenbehälter und die Trommel eingeleitet wird.

Gemäß der Offenbarung der DE 41 04 151 A1 wird Schaum, welcher in einer Waschmaschine unerwünscht auftritt, durch Einschalten einer Heizeinrichtung zerstört. Um auch den Schaum in der weiteren Umgebung der Heizeinrichtung zu zerstören, wird die Trommel langsam gedreht, so dass weiterer Schaum zur Heizeinrichtung gelangt und dort durch Wärmezufuhr zerstört wird.

Außerdem sind Verfahren zum Beseitigen von Schaum in einem Laugenbehälter einer Trommelwaschmaschine aus der DE 102 34 472 A1 sowie der DE 198 46 248 A1 bekannt.

Die DE 102 34 472 A1 offenbart ein Verfahren zum Beseitigen von Schaum in einem Laugenbehälter einer elektronisch gesteuerten Trommelwaschmaschine in Folge eines Programmschrittes, der zum Entwässern des Laugenbehälters vorgesehen ist, mit einem am Boden des Laugenbehälters angeordneten Laugenablaufsystem mit einer Laugenpumpe und mit einem Sensor zur Bestimmung der Höhe der im Laugenbehälter befindlichen Flüssigkeit. Der Verlauf des Sensorsignals (P), das während des Betriebs der Laugenpumpe aufgezeichnet wird, enthält einen Gradienten Δpₙ/Δtₙ im Vergleich zu Δpₙ₋₁/Δtₙ₋₁, welcher die Anwesenheit von Schaum anzeigt, worauf dann eine auf den Gradienten abgestimmte Schaumbehandlungsmaßnahme eingeleitet wird.

Die EP 0 268 155 A2 beschreibt eine Waschmaschine mit einer Vorrichtung zur Vermeidung von Schaumbildung. Hierzu wird eine Waschmaschine mit sog. Schaumbremse vorgeschlagen, wobei die Drehzahl eines Wäschetrommelantriebsmotors solange reduziert wird, bis sich die Schaumgrenze wieder auf ein bestimmtes niedriges Niveau eingestellt hat, das dann bleibend unterschritten wird.

In der EP 0 278 239 A1 wird eine übermäßige Schaumbildung im Hauptwaschgang, die während des Heizens von Waschlauge im Laugenbehälter zu beobachten ist, durch Zugabe einer begrenzten Menge kalten Wassers und/oder durch vorübergehendes Ausschalten der Laugenheizung beseitigt.

Aufgabe der Erfindung ist die Bereitstellung eines Verfahrens zur Steuerung der Schaumerzeugung, insbesondere bei einer Behandlung von Wäsche mit Schaum, in einer programmgesteuerten Waschmaschine sowie einer zur Durchführung dieses Verfahrens besonders geeigneten Waschmaschine.

Erfindungsgemäß werden diese Aufgaben durch ein Verfahren mit den Merkmalen des Patentanspruchs 1 und durch eine Waschmaschine mit den Merkmalen des Patentanspruchs 12 gelöst. Vorteilhafte Ausgestaltungen der Erfindung sind in den jeweils abhängigen Patentansprüchen aufgeführt. Bevorzugten Ausgestaltungen des Verfahrens entsprechen bevorzugten Ausgestaltungen der Waschmaschine und umgekehrt, auch wenn darauf jeweils nicht im Einzelnen hingewiesen wird.

Gegenstand der Erfindung ist somit ein Verfahren zur Steuerung der Schaumerzeugung bei einer Behandlung von Wäsche mit Schaum aus einer wässrigen Waschlauge in einer programmgesteuerten Waschmaschine mit einem am Boden eines Laugenbehälters angeordneten Laugenablaufsystem mit einer Laugenpumpe, einer sich drehenden Trommel und einer Heizeinrichtung, wobei das Verfahren die Schritte
a) Detektion eines im Laugenbehälter und/oder in der Trommel befindlichen Schaums, und
b) Einstellung und/oder Beibehaltung eines von c₁ bis c₂ vorgegebenen Bereiches für die Konzentration des Schaums,
umfasst, wobei die Detektion (a) des Schaums mittels eines oder mehrerer Sensoren, die einen hydrostatischen Druck p im Laugenbehälter und/oder in der Trommel verfolgen, geschieht, und wobei ein gemessener hydrostatischer Druck p mit einem vorgegebenen unteren Wert p₁ für den hydrostatischen Druck und einem vorgegebenen oberen Wert p₂ für den hydrostatischen Druck verglichen und für den Fall $p < {p}_{1}$ die Drehzahl U der Trommel (2) heraufgesetzt, und für den Fall $p > {p}_{2}$ die Drehzahl U der Trommel (2) herabgesetzt wird.

Während des erfindungsgemäßen Verfahrens erhitzt die Heizeinrichtung den Schaum und/oder die Waschlauge.

Die Detektion von Schaum kann somit beispielsweise über eine Leitwertmessung mit zwei Elektroden im unteren Bereich des Laugenbehälters erfolgen.

Als Sensor kann außerdem beispielsweise ein in einer bekannten Waschmaschine ohnehin verwendeter, als Wasserstandsregler bezeichneter Druckgeber verwendet werden. Bei der Messung des hydrostatischen Drucks ist vorteilhaft, dass sich ein deutlicher Anstieg des Drucks messen lässt, wenn beim Drehen der Trommel, insbesondere beim Schleudern, ein Spalt zwischen der Trommel und dem Laugenbehälter vollständig mit Schaum gefüllt ist.

Für den Fall, dass p > p₂ gilt, wird vorzugsweise
a1) die Drehzahl U der Trommel (2) um eine vorgegebene Drehzahldifferenz ΔU₁ herabgesetzt,
a2) nach einem vorgegebenen Zeitraum Δt der Druck p erneut gemessen und festgestellt, ob die Beziehung p ≤ p₂ erfüllt ist, und
a3) für den Fall, dass immer noch p > p₂ gilt, die Drehzahl U um ΔUₙ, wobei n eine natürliche Zahl ≥ 2 ist, herabgesetzt, und die Schritte a2) und a3) werden (n-1)-mal wiederholt, bis ein vorgegebener Wert Uₘᵢₙ erreicht oder unterschritten ist,

Für den Fall, dass p < p₁ gilt, wird vorzugsweise
b1) die Drehzahl U der Trommel (2) um eine vorgegebene Drehzahldifferenz ΔU₁ heraufgesetzt,
b2) nach einem vorgegebenen Zeitraum Δt der Druck p erneut gemessen und festgestellt, ob die Beziehung p ≥ p₁ erfüllt ist, und
b3) für den Fall, dass immer noch p < p₁ gilt, die Drehzahl U um ΔUₘ, wobei m eine natürliche Zahl ≥ 2 ist, heraufgesetzt, und die Schritte b2) und b3) werden (m-1)-mal wiederholt, bis ein vorgegebener Wert Uₘₐₓ erreicht oder überschritten ist.

Hierbei können m und n gleich oder verschieden sein. Außerdem können die Drehzahldifferenzen ΔUₙ bzw. ΔUₘ jeweils gleich oder verschieden sein.

Eine Erhöhung der Drehzahl der Trommel bewirkt, dass mehr Wasser bzw. Schaum aus der Wäsche herausgeschleudert wird. Dadurch erhöht sich der Wasserstand an einem Boden des Laugenbehälters. Als Folge tritt eine Verstärkung der Wechselwirkung zwischen diesem Wasser und der sich drehenden Trommel ein. Außerdem führt die durch die größere Drehzahl der Trommel intensivere mechanische Wechselwirkung auch zu einer Intensivierung der Entwicklung von Schaum.

Eine Erniedrigung der Drehzahl der Trommel führt dagegen dazu, dass bei einem untersättigten Wäscheposten, d.h., bei einem Wäscheposten, der weniger Wasser aufweist als er zur vollständigen Sättigung der Wäsche mit Wasser bei der momentanen Drehzahl der Trommel binden bzw. halten könnte, das Wasser von dem Wäscheposten aufgesaugt wird und damit die Wassermenge im Spalt zwischen der Trommel und dem Laugenbehälter reduziert wird. Außerdem wird durch die verringerte mechanische Wechselwirkung die Erzeugung von Schaum reduziert.

Hat im erfindungsgemäßen Verfahren die Drehzahl U den vorgegebenen Wert Uₘᵢₙ erreicht oder unterschritten, wird vorzugsweise
a4) die Drehung der Trommel beendet;
a5) Wasser eingefüllt;
a6) die Trommel in einen Reversierbetrieb umgeschaltet, und/oder
a7) es erfolgt eine Anzeige, dass eine zu hohe oder falsche Waschmitteldosierung vorliegt.

Hat im erfindungsgemäßen Verfahren die Drehzahl U den vorgegebenen Wert Uₘₐₓ erreicht oder überschritten, wird vorzugsweise
b4) die Drehung der Trommel beendet;
b5) Wasser eingefüllt; und/oder
b6) es erfolgt eine Anzeige, dass eine zu geringe Waschmitteldosierung vorliegt.

Es ist in den beiden letzten bevorzugten Ausführungsformen weiterhin bevorzugt, dass im Schritt a5) bzw. b5) Wasser in einer Menge eingefüllt wird, die ein normales Waschverfahren mit einer Waschlauge ohne Schaum ermöglicht und dieses Waschverfahren durchgeführt wird.

Die Anzeige einer zu geringen (b6) oder zu hohen oder falschen Waschmitteldosierung (a7) erfolgt vorzugsweise auf akustische und/oder optische Weise.

Kann also der gewünschte Bereich für die Schaumentwicklung trotz Ausnutzung eines zur Verfügung stehenden Stellbereiches für die Drehzahl der Trommel nicht erreicht werden, so kann ein Signal an eine Steuereinrichtung der Waschmaschine ausgegeben werden, die weitere Schritte einleitet. Ist es z.B. trotz einer maximalen Drehzahl der Trommel (auch als "maximale Schleuderzahl" bezeichnet) nicht möglich, ausreichend Schaum zu erzeugen, so kann der Waschprozess nach Zugabe von Wasser bis zu dem üblichen Niveau als konventioneller Waschprozess fortgesetzt werden. Für den Benutzer der Waschmaschine kann ein akustisches oder visuelles Signal über die fehlende oder unzureichende Waschmittelzugabe ausgegeben werden.

Ist dagegen die Schaumentwicklung so stark, dass trotz einer minimalen Drehzahl der Trommel die Konzentration von Schaum (auch als "Schaumniveau" bezeichnet) zu hoch ist (z.B. wenn der Benutzer zu viel oder ein nicht schaumgebremstes Waschmittel für Handwäsche oder für Wolle zugegeben hat), so kann der Waschprozess ebenfalls als konventioneller Waschprozess nach Zugabe von Wasser bis zum üblichen Niveau fortgesetzt werden. Hierbei kann für den Benutzer der Waschmaschine ein akustisches oder visuelles Signal über die falsche oder zu hohe Waschmittelzugabe ausgegeben werden.

Nach Durchführung von Schritt a4) und/oder a6) für einen vorgegebenen Zeitraum kann erneut das erfindungsgemäße Verfahren durchgeführt werden.

So kann also beispielsweise ein starkes Drehen der Trommel (Schleudern) abgeschaltet und für eine vorgegebene Zeit auf einen normalen Reversierbetrieb der Trommel umgeschaltet werden. Hierdurch wird das Aufsaugen des im Schaumzustand befindlichen Wassers durch den Wäscheposten unterstützt und damit die Menge an Schaum wirksam reduziert. Beim Reversieren kann zudem eine Ablaufpumpe eingeschaltet werden, um die im Laugenbehälter befindliche und zur Schaumerzeugung zur Verfügung stehende Menge an Waschlauge zu reduzieren. Im Anschluss an dieses Aufsaugen des Schaums kann erneut versucht werden, auf Schleudern umzuschalten und bei Einstellung einer gewünschten Schaumkonzentration ein auf Schaum basierendes Waschverfahren durchzuführen.

Bei der Durchführung des erfindungsgemäßen Verfahrens dreht sich die Trommel, vorzugsweise mit einer Drehzahl U im Bereich von 200 bis 600, vorzugsweise 230 bis 500 Umdrehungen pro Minute. Hierbei ist die Untergrenze im Allgemeinen durch die Resonanzdrehzahl des Schwingsystems gegeben und die Obergrenze durch die maximal mögliche Schleuderzahl.

Alternativ oder zusätzlich zu den bereits beschriebenen Verfahren kann eine Auswertung einer Soll/Ist-Drehzahldifferenz Uₛₒₗₗ - Uᵢₛₜ bei einer Drehung der Trommel zur Detektion (a) des Schaums herangezogen werden. Bei der Detektion von Schaum über eine Auswertung der Soll/Ist-Drehzahldifferenz, insbesondere beim Schleudern, wird vom Umstand Gebrauch gemacht, dass der Schaum eine sich drehende Trommel bremsen kann, wodurch es zu einem Unterschied zwischen der Soll- und der Ist-Drehzahl kommt. Hierbei ist die Zuordnung zwischen einer bestimmten Schaumkonzentration und der Soll/Ist-Differenz im Allgemeinen in einem Datenspeicher der Trommelwaschmaschine hinterlegt.

Eine erwünschte Konzentration cᵥ des Schaums, die im Bereich von c₁ bis c₂ vorgegeben ist, kann durch eine kontinuierliche Änderung der Drehzahl U der Trommel eingestellt und/oder beibehalten werden.

Vorzugsweise entspricht die Konzentration c₁ dem hydrostatischen Druck p₁ und die Konzentration c₂ dem hydrostatischen Druck p₂.

Gegenstand der Erfindung ist außerdem eine Waschmaschine mit einer Programmsteuerung zur Steuerung des Programmablaufs, einer in einem Laugenbehälter drehbar gelagerten Trommel, einem am Boden des Laugenbehälters angeordneten Laugenablaufsystem mit einer Laugenpumpe, einem Antriebsmotor für die Trommel, einer Heizeinrichtung, einem Sensor zur Bestimmung einer Menge einer im Laugenbehälter befindlichen Flüssigkeit oder eines Schaums, und Schaltmitteln zum Drehen und Anhalten der Trommel, wobei die Schaltmittel und der Sensor das hierin beschriebene erfindungsgemäße Verfahren durchführen können.

Wenn das erfindungsgemäße Verfahren zur Steuerung der Schaumerzeugung die Einstellung und Beibehaltung einer gewünschten Konzentration von Schaum erreicht hat, kann die Behandlung eines Wäschepostens mit Schaum durchgeführt werden.

Dies kann durch ein Verfahren zur Behandlung von Wäsche mit einer wässrigen Waschlauge in einer programmgesteuerten Waschmaschine mit einem am Boden eines Laugenbehälters angeordneten Laugenablaufsystem mit einer Laugenpumpe, einer Heizeinrichtung, einem Sensor zur Bestimmung der Menge einer im Laugenbehälter befindlichen Flüssigkeit oder eines Schaums, wobei ein Sensorsignal während des Verfahrens verfolgt wird, und einer Trommel mit einer bestimmten, bezogen auf eine Beladungsmenge an Wäsche vergleichsweise geringen Wassermenge geschehen.

Die Erfindung ermöglicht den stabilen Betrieb einer Waschmaschine bei einem Schaum benutzenden Waschverfahren. Eine erwünschte Schaumentwicklung wird gefördert, während gleichzeitig ein Überschäumen verhindert wird. Die Erfindung stellt zudem eine ausreichende Kühlung der Heizeinrichtung einer Waschmaschine sicher und kann das Einschalten der Heizeinrichtung verhindern, wenn keine ausreichende Schaumentwicklung vorliegt.

Ein Ausführungsbeispiel einer Waschmaschine gemäß der Erfindung zur Durchführung des Verfahrens der Erfindung zeigt Figur 1. Andere Ausführungsformen sind denkbar. Das Ausführungsbeispiel wird nachfolgend erläutert.

Figur 1 ist eine schematische Darstellung der für die Erläuterung relevanten Teile einer Waschmaschine, in der das beschriebene Verfahren durchgeführt werden kann. Die Waschmaschine der in Figur 1 gezeigten Ausführungsform weist einen Laugenbehälter 1 auf, in dem eine Trommel 2 drehbar gelagert und durch einen Antriebsmotor 14 betrieben werden kann. In Hinblick auf die Ergonomie beim Umgang mit solchen Waschmaschinen ist die Drehachse 3 der Trommel 2 aus der Horizontalen um einen kleinen Winkel (z.B. 13°) nach vorne oben gerichtet, so dass man einen leichteren Zugang und Einblick in das Innere der Trommel 2 hat. Durch diese Anordnung wird im Zusammenwirken mit besonders geformten Wäschemitnehmern 4 und Schöpfeinrichtungen 5 für die Waschlauge 6 an der Innenfläche des Trommelmantels außerdem auch eine Intensivierung der Durchflutung der Wäsche 7 mit Waschlauge und Schaum und eine Verminderung der freien Flotte erreicht.

Der bei einem Waschverfahren mit Schaum gebildete Schaum soll insbesondere einen Raum zwischen der Trommel 2 und dem Laugenbehälter 1 ausfüllen.

Die Waschmaschine weist ein Laugenzulaufsystem auf, das eine Wasseranschlussarmatur für das Hauswassernetz 8, ein elektrisch steuerbares Ventil 9 und eine Zuleitung 10 zum Laugenbehälter 1 umfasst, die gegebenenfalls auch über eine Waschmitteleinspüleinrichtung ("Einspülschale") 11 geführt sein kann, aus der das Zulaufwasser Waschmittelportionen in den Laugenbehälter 1 transportieren kann. Außerdem befindet sich im Laugenbehälter 1 eine Heizeinrichtung 13. Das Ventil 9 wie auch die Heizeinrichtung 13 können durch eine Steuereinrichtung ("Programmsteuerung") 12 in Abhängigkeit von einem Programmablaufplan gesteuert werden. Die Steuereinrichtung 13 erhält insbesondere die von einem Sensor 15 gemessenen Werte für den hydrostatischen Druck p im Laugenbehälter 1, die zur Veränderung oder Beibehaltung einer Drehzahl der Trommel 2 herangezogen werden. Hierzu wird der Antriebsmotor 14 über die Steuereinrichtung 12 gesteuert.

## Patentansprüche

1. Verfahren zur Steuerung der Schaumerzeugung bei einer Behandlung von Wäsche mit Schaum aus einer wässrigen Waschlauge in einer programmgesteuerten Waschmaschine mit einem am Boden eines Laugenbehälters (1) angeordneten Laugenablaufsystem mit einer Laugenpumpe, einer sich drehenden Trommel (2) und einer Heizeinrichtung (13), umfassend die Schritte
a) Detektion eines im Laugenbehälter (1) und/oder in der Trommel (2) befindlichen Schaums, und
b) Einstellung und/oder Beibehaltung eines von c₁ bis c₂ vorgegebenen Bereiches für die Konzentration des Schaums, wobei
die Detektion (a) des Schaums mittels eines oder mehrerer Sensoren (15) geschieht, die einen hydrostatischen Druck p im Laugenbehälter (1) und/oder in der Trommel (2) verfolgen,
**dadurch gekennzeichnet, dass**
ein gemessener hydrostatischer Druck p mit einem vorgegebenen unteren Wert p₁ für den hydrostatischen Druck und einem vorgegebenen oberen Wert p₂ für den hydrostatischen Druck verglichen wird
und für den Fall $p < {p}_{1}$
die Drehzahl U der Trommel (2) heraufgesetzt wird, und für den Fall $p > {p}_{2}$ die Drehzahl U der Trommel (2) herabgesetzt wird,
und dass
die Heizeinrichtung (13) den Schaum und/oder die Waschlauge erhitzt.

2. Verfahren nach Anspruch 1, **dadurch gekennzeichnet, dass** für den Fall $p > {p}_{2}$
a1) die Drehzahl U der Trommel (2) um eine vorgegebene Drehzahldifferenz ΔU₁ herabgesetzt wird,
a2) nach einem vorgegebenen Zeitraum Δt der Druck p erneut gemessen und festgestellt wird, ob die Beziehung p ≤ p₂ erfüllt ist, und
a3) für den Fall, dass immer noch p>p₂ gilt, die Drehzahl U um ΔUₙ, wobei n eine natürliche Zahl ≥ 2 ist, herabgesetzt wird, und die Schritte a2) und a3) (n-1)-mal wiederholt werden, bis ein vorgegebener Wert Uₘᵢₙ erreicht oder unterschritten ist,
und für den Fall $p < {p}_{1}$
b1) die Drehzahl U der Trommel (2) um eine vorgegebene Drehzahldifferenz ΔU₁ heraufgesetzt wird,
b2) nach einem vorgegebenen Zeitraum Δt der Druck p erneut gemessen und festgestellt wird, ob die Beziehung p ≥ p₁ erfüllt ist, und
b3) für den Fall, dass immer noch p < p₁ gilt, die Drehzahl U um ΔUₘ, wobei m eine natürliche Zahl ≥ 2 ist, heraufgesetzt wird, und die Schritte b2) und b3) (m-1)-mal wiederholt werden, bis ein vorgegebener Wert Uₘₐₓ erreicht oder überschritten ist.

3. Verfahren nach Anspruch 2, **dadurch gekennzeichnet, dass** für den Fall, dass die Drehzahl U den vorgegebenen Wert Uₘᵢₙ erreicht oder unterschritten hat,
a4) die Drehung der Trommel beendet wird;
a5) Wasser eingefüllt wird;
a6) die Trommel (2) in einen Reversierbetrieb umgeschaltet wird, und/oder
a7) eine Anzeige erfolgt, dass eine zu hohe oder falsche Waschmitteldosierung vorliegt.

4. Verfahren nach Anspruch 2, **dadurch gekennzeichnet, dass** für den Fall, dass die Drehzahl U den vorgegebenen Wert Uₘₐₓ erreicht oder überschritten hat,
b4) die Drehung der Trommel beendet wird;
b5) Wasser eingefüllt wird; und/oder
b6) eine Anzeige erfolgt, dass eine zu geringe Waschmitteldosierung vorliegt.

5. Verfahren nach Anspruch 3 oder 4, **dadurch gekennzeichnet, dass** für den Fall a5) bzw. b5) Wasser in einer Menge eingefüllt wird, die ein normales Waschverfahren mit einer Waschlauge ohne Schaum ermöglicht und dieses Waschverfahren durchgeführt wird.

6. Verfahren nach Anspruch 3 oder 4, **dadurch gekennzeichnet, dass** die Anzeige auf akustische und/oder optische Weise erfolgt.

7. Verfahren nach Anspruch 3, **dadurch gekennzeichnet, dass** nach Durchführung von Schritt a4) und/oder a6) für einen vorgegebenen Zeitraum erneut das Verfahren nach einem der Ansprüche 1 bis 4 durchgeführt wird.

8. Verfahren nach einem der Ansprüche 1 bis 7, **dadurch gekennzeichnet, dass** sich die Trommel (2) mit einer Drehzahl U im Bereich von 200 bis 600 Umdrehungen pro Minute dreht.

9. Verfahren nach einem der vorhergehenden Ansprüche, **dadurch gekennzeichnet, dass** eine Auswertung einer Soll/Ist-Drehzahldifferenz Uₛₒₗₗ - Uᵢₛₜ bei einer Drehung der Trommel (2) zur Detektion (a) des Schaums herangezogen wird.

10. Verfahren nach einem der vorhergehenden Ansprüche, **dadurch gekennzeichnet, dass** eine Konzentration cᵥ des Schaums im Bereich von c₁ bis c₂ vorgegeben ist und durch eine kontinuierliche Änderung der Drehzahl U der Trommel (2) eingestellt und/oder beibehalten wird.

11. Verfahren nach Anspruch 1, **dadurch gekennzeichnet, dass** die Konzentration c₁ dem hydrostatischen Druck p₁ und die Konzentration c₂ dem hydrostatischen Druck p₂ entspricht.

12. Waschmaschine mit einer Programmsteuerung (12) zur Steuerung des Programmablaufs, einer in einem Laugenbehälter (1) drehbar gelagerten Trommel (2), einem am Boden des Laugenbehälters (1) angeordneten Laugenablaufsystem mit einer Laugenpumpe, einem Antriebsmotor (14) für die Trommel, einer Heizeinrichtung (13), einem Sensor (15) zur Bestimmung einer Menge einer im Laugenbehälter (1) befindlichen Flüssigkeit oder eines Schaums, und Schaltmitteln (9, 12, 14) zum Drehen und Anhalten der Trommel, **dadurch gekennzeichnet, dass** die Schaltmittel (9, 12, 14) und der Sensor (15) eingerichtet sind zum Durchführen eines Verfahrens zur Steuerung der Schaumerzeugung nach einem der vorhergehenden Ansprüche.

## Claims

1. Method of controlling the foam generation in treatment of laundry by foam from an aqueous washing solution in a program-controlled washing machine with a solution drain system, which is arranged at the base of a solution container (1), with a solution pump, a rotating drum (2) and a heating device (13), comprising the steps of
a) detection of a foam present in the solution container (1) and/or in the drum (2) and
b) setting and/or maintaining a range, which is preset from c₁ to c₂, for the concentration of the foam, wherein
the detection (a) of the foam is carried out by means of one or more sensors (15) tracking a hydrostatic pressure p in the solution container (1) and/or in the drum (2), **characterised in that** a measured hydrostatic pressure p is compared with a predetermined lower value p₁ for the hydrostatic pressure and a predetermined upper value p₂ for the hydrostatic pressure, and for the case $p < {p}_{1}$
the rotational speed U of the drum (2) is increased and for the case $p > {p}_{2}$
the rotational speed U of the drum (2) is decreased,
and that the heating device (13) heats the foam and/or the washing solution.

2. Method according to claim 1, **characterised in that** for the case $p > {p}_{2}$
a1) the rotational speed U of the drum (2) is decreased by a predetermined rotational speed difference ΔU₁,
a2) after a predetermined period of time Δt the pressure p is measured again and it is established whether the equation p ≤ p₂ is fulfilled and
a3) for the case that p > p₂ still applies, the rotational speed U is decreased by ΔUₙ, wherein n is an integral number ≥ 2, and the steps a2) and a3) are repeated (n-1) times until a predetermined value Uₘᵢₙ is reached or fallen below,
and for the case $p < {p}_{1}$
b1) the rotational speed U of the drum (2) is increased by a predetermined rotational speed difference ΔU₁,
b2) after a predetermined period of time Δt the pressure p is measured again and it is established whether the equation p ≥ p₂ is fulfilled and
b3) for the case that p < p₁ still applies, the rotational speed U is increased by ΔUₘ, wherein m is an integral number ≥ 2, and the steps b2) and b3) are repeated (m-1) times until a predetermined value Uₘₐₓ is reached or exceeded.

3. Method according to claim 2, **characterised in that** for the case of the rotational speed U having reached or fallen below the predetermined value Uₘᵢₙ,
a4) rotation of the drum is ended;
a5) water is added;
a6) the drum (2) is switched over to reversing operation; and/or
a7) an indication is given that a too-high or false washing agent dosage is present.

4. Method according to claim 2, **characterised in that** for the case of the rotational speed U having reached or exceeded the predetermined value Uₘₐₓ,
b4) rotation of the drum is ended;
b5) water is added; and/or
b6) an indication is given that a too-small washing agent dosage is present.

5. Method according to claim 3 or 4, **characterised in that** for the case a5) or b5) water is added in a quantity which makes possible a normal washing method with a washing solution without foam and this washing method is carried out.

6. Method according to claim 3 or 4, **characterised in that** the indication is given acoustically and/or optically.

7. Method according to claim 3, **characterised in that** after carrying out step a4) and a6) the method according to any one of claims 1 to 4 is carried out again for a predetermined period of time.

8. Method according to any one of claims 1 to 7, **characterised in that** the drum (2) rotates at a rotational speed U in the range of 200 to 600 revolutions per minute.

9. Method according to any one of the preceding claims, **characterised in that** an evaluation of a target/actual rotational speed difference U_{target} - U_{actual} is used, during rotation of the drum (2), for detection (a) of the foam.

10. Method according to any one of the preceding claims, **characterised in that** a concentration cᵥ of the foam in the range of c₁ to c₂ is predetermined and is set and/or maintained by a continuous change in the rotational speed U of the drum (2).

11. Method according to claim 1, **characterised in that** the concentration c₁ corresponds with the hydrostatic pressure p₁ and the concentration c₂ corresponds with the hydrostatic pressure p₂.

12. Washing machine with a program control (12) for controlling the program sequence, a drum (2) rotatably mounted in a solution container (1), a solution drain system, which is arranged at the base of the solution container (1), with a solution pump, a drive motor (14) for the drum, a heating device (13), a sensor (15) for determining a quantity of a liquid or foam present in the solution container (1), and switching means (9, 12, 14) for rotating and stopping the drum, **characterised in that** the switching means (9, 12, 14) and the sensor (15) are arranged for carrying out a method for controlling foam generation according to any one of the preceding claims.

## Revendications

1. Procédé de régulation de la production de mousse lors d'un traitement de linge par mousse à partir d'une lessive aqueuse dans un lave-linge commandé par programme, doté d'un système d'évacuation de lessive disposé au fond d'une cuve à lessive (1) avec une pompe, d'un tambour rotatif (2) et d'un dispositif de chauffage (13), comprenant les étapes :
a) détection d'une mousse se trouvant dans la cuve à lessive (1) et/ou dans le tambour (2), et
b) réglage et/ou maintien d'une plage prédéfinie de concentration de mousse comprise entre c₁ et C₂,
la détection (a) de la mousse s'effectuant au moyen d'un ou de plusieurs capteurs (15) qui suivent une pression hydrostatique p dans la cuve à lessive (1) et/ou dans le tambour (2),
**caractérisé en ce que**
une pression hydrostatique p mesurée est comparée à une valeur prédéfinie inférieure p₁ de pression hydrostatique et à une valeur prédéfinie supérieure p₂ de pression hydrostatique,
et si $p < {p}_{1}$
la vitesse de rotation U du tambour (2) est augmentée,
et si $p > {p}_{2}$
la vitesse de rotation U du tambour (2) est abaissée,
et **en ce que** le dispositif de chauffage (13) chauffe la mousse et/ou la lessive.

2. Procédé selon la revendication 1, **caractérisé en ce que**, si $p > {p}_{2}$
a1) la vitesse de rotation U du tambour (2) est abaissée d'une différence de vitesse de rotation prédéfinie ΔU₁,
a2) après un laps de temps prédéfini Δt, la pression p est mesurée à nouveau et la relation p ≤ p₂ est vérifiée, et
a3) si on a toujours p > p₂, la vitesse de rotation U est abaissée de ΔUₙ, n étant un nombre naturel ≥ 2, et les étapes a2) et a3) sont répétées (n-1) fois jusqu'à ce que la vitesse de rotation atteigne une valeur prédéfinie Uₘᵢₙ ou soit inférieure à celle-ci,
et si $p < {p}_{1}$
b1) la vitesse de rotation U du tambour (2) est augmentée d'une différence de vitesse de rotation prédéfinie ΔU₁,
b2) après un laps de temps prédéfini Δt, la pression p est mesurée à nouveau et la relation p ≥ p₁ est vérifiée, et
b3) si on a toujours p < p₁, la vitesse de rotation U est augmentée de ΔUₘ, m étant un nombre naturel ≥ 2, et les étapes b2) et b3) sont répétées (m-1) fois jusqu'à ce que ladite vitesse de rotation atteigne une valeur prédéfinie Uₘₐₓ ou soit supérieure à celle-ci.

3. Procédé selon la revendication 2, **caractérisé en ce que**, si la vitesse de rotation U a atteint la valeur prédéfinie Uₘᵢₙ ou est inférieure à celle-ci,
a4) la rotation du tambour est arrêtée ;
a5) de l'eau est introduite ;
a6) le tambour (2) est commuté sur un fonctionnement réversible, et/ou
a7) il est indiqué que le dosage de produit de lessive est trop élevé ou incorrect.

4. Procédé selon la revendication 2, **caractérisé en ce que**, si la vitesse de rotation U a atteint la valeur prédéfinie Uₘₐₓ ou est supérieure à celle-ci,
b4) la rotation du tambour est arrêtée ;
b5) de l'eau est introduite ; et/ou
b6) il est indiqué que le dosage de produit de lessive est trop faible.

5. Procédé selon la revendication 3 ou 4, **caractérisé en ce que** dans le cas de a5) resp. b5), l'eau est introduite en une quantité permettant un processus de lavage normal avec une lessive sans mousse, et ce processus de lavage est effectué.

6. Procédé selon la revendication 3 ou 4, **caractérisé en ce que** l'indication a lieu de manière acoustique et/ou optique.

7. Procédé selon la revendication 3, **caractérisé en ce que**, après avoir effectué l'étape a4) et/ou a6), le procédé selon l'une des revendications 1 à 4 est effectué à nouveau pour un laps de temps prédéfini.

8. Procédé selon l'une des revendications 1 à 7, **caractérisé en ce que** le tambour (2) tourne à une vitesse de rotation U comprise entre 200 et 600 tours par minute.

9. Procédé selon l'une des revendications précédentes, **caractérisé en ce qu'**une évaluation de la différence entre une vitesse de rotation de consigne et une vitesse de rotation réelle Uₛₒₗₗ - Uᵢₛₜ est utilisée lors d'une rotation du tambour (2) pour la détection (a) de la mousse.

10. Procédé selon l'une des revendications précédentes, **caractérisé en ce qu'**une concentration cᵥ de la mousse comprise entre c₁ et c₂ est prédéfinie et est réglée et/ou maintenue par une variation continue de la vitesse de rotation U du tambour (2).

11. Procédé selon la revendication 1, **caractérisé en ce que** la concentration c₁ correspond à la pression hydrostatique p₁ et la concentration c₂ correspond à la pression hydrostatique p₂.

12. Lave-linge doté d'une commande par programme (12) pour commander le déroulement de programme, d'un tambour (2) monté à rotation dans la cuve à lessive (1), d'un système d'évacuation de lessive disposé au fond de la cuve à lessive (1) avec une pompe, d'un moteur d'entraînement (14) pour le tambour, d'un dispositif de chauffage (13), d'un capteur (15) pour déterminer une quantité de liquide ou de mousse se trouvant dans la cuve à lessive (1), et de moyens de commutation (9, 12, 14) pour faire tourner et arrêter le tambour, **caractérisé en ce que** les moyens de commutation (9, 12, 14) et le capteur (15) sont configurés pour mettre en oeuvre un procédé de régulation de la production de mousse selon l'une des revendications précédentes.
